# EUROPÄISCHE PATENTSCHRIFT

(11) **EP 0 566 102 B1**
(45) Veröffentlichungstag und Bekanntmachung des Hinweises auf die Patenterteilung: **26.06.1996**
(21) Anmeldenummer: 93106088.3
(22) Anmeldetag: 14.04.1993
(51) Int. Cl.: B01F 15/00

(54) **Mischer mit Regelung der Drehzahl des Antriebsmotors**
Mixer with rotation speed regulator of the drive motor
Mélangeur avec régulation de vitesse de rotation du moteur d'entraînement

(30) Priorität: 18.04.1992 DE 4212937
(43) Veröffentlichungstag der Anmeldung: 20.10.1993
(73) Patentinhaber: Stahl, Walter, D-67361 Freisbach (DE)
(72) Erfinder: Stahl, Walter, D-67361 Freisbach (DE)
(74) Vertreter: Klose, Hans, Dipl.-Phys.

(56) Entgegenhaltungen:
- WO-A-83/00101
- DE-A- 1 906 420
- DE-C- 872 763
- DE-C- 969 063
- GB-A- 2 120 565
- US-A- 3 066 919
- US-A- 4 527 904
- US-A- 4 947 089
- PATENT ABSTRACTS OF JAPAN vol. 13, no. 154 (M-814)14. April 1989
- Week 8524, 24. Oktober 1985 Derwent Publications Ltd., London, GB; AN 85-229016

## Beschreibung

Die Erfindung bezieht sich auf einen Mischer gemäß den im Oberbegriff des Patentanspruchs 1 angegebenen Merkmalen.

Mischer dienen zur Vermengung verschiedener Komponenten eines Mischgutes, wobei je nach Einsatzzweck Ringtrogzwangsmischer, Tellermischer, Rührwerksmischer und dergleichen unterschieden werden. So müssen beispielsweise zur Betonherstellung Wasser, Zement, Kies, Sand sowie ggfs. geeignete Zuschlagsstoffe oder Bindemittel möglichst gleichmäßig miteinander vermengt werden. Ferner sind in der Keramikindustrie, in der Lebensmittelsindustrie, in der Kunststoffindustrie usw. die unterschiedlichsten Komponenten mittels den Mischern zu verarbeiten, wobei entsprechend dem jeweiligen Mischgut recht unterschiedliche Anforderungen hinsichtlich der Drehzahl des Mischwerksrotors gefordert werden. Aus der DE 31 14 477 C1 ist beispielshaft ein Ringtrogzwangsmischer bekannt, dessen Mischwerksrotor mittels eines Antriebsmotors über ein Getriebe antreibbar ist. Um eine gute Durchmischung des Mischgutes zu ermöglichen, wird wenigstens ein Mischwerk des Mischwerksrotors zusätzlich zur Rotordrehung um seine Achse gedreht, und zwar durch Zwischenschaltung eines Zahnkranzes, welcher im Bereich der Unterseite des Mischwerksrotors in einem dort vorgesehenen Zwischenraum angeordnet ist. Entsprechend der Getriebeübersetzung besteht ein festes Drehzahlverhältnis zwischen Antriebsmotor und Mischwerksrotor und/oder Mischwerkzeug. Entsprechendes gilt beispielsweise auch bei Tellermischern, deren Mischwerkzeuge im Mischtrog exzentrisch angeordnet sind. In der Ausführung kann der Mischtrog stationär oder drehbar angeordnet sein. Eine Anpassung der Drehzahl des Mischwerksrotors oder des Mischwerkzeuges an das jeweilige Mischgut ist nicht ohne weiteres möglich und bei der Auslegung eines solchen Mischers muß ein Kompromiß hinsichtlich der unterschiedlichen Drehzahlen eingegangen werden, wobei ein optimaler Betrieb und optimale Ergebnisse letztendlich nur für einen kleinen Teil der unterschiedlichsten Mischgüter erzielt werden können. Da das genannte Getriebe bzw. der Zahnkranz im Mischer selbst angeordnet sind, ist ein erheblicher Aufwand für ein Austausch oder eine Änderung des Übersetzungsverhältnisses erforderlich, und auch der Einsatz von Schaltgetrieben ist im Hinblick auf das begrenzte Raumangebot nicht ohne weiteres möglich.

Aus SU-A-1142157 ist ein Mischer mit einem Mischwerksrotor und einem Antriebsmotor, welchem ein Umrichter zur Drehzahleinstellung vorgeschaltet ist, bekannt.

Der Erfindung liegt daher die Aufgabe zugrunde, den Mischer der eingangs genannten Art dahingehend weiterzubilden, daß die Anpassung an die jeweiligen Einsatzbedingungen problemlos und ohne aufwendige Konstruktionsänderungen und Umbaumaßnahmen möglich ist. Der Mischer soll einen wirtschaftlichen Betrieb ermöglichen und eine optimale Durchmischung des Mischgutes bei reduzierter Mischzeit gewährleisten. Der Mischer soll eine hohe Funktionssicherheit aufweisen, den hohen betrieblichen Anforderungen genügen und eine einfache Handhabung und Bedienung ermöglichen.

Die Lösung dieser Aufgabe erfolgt nach den im kennzeichnenden Teil des Patentanspruchs 1 angegebenen Merkmalen.

Der vorgeschlagene Mischer zeichnet sich durch eine praxisgerechte und funktionssichere Konstruktion aus und ermöglicht unmittelbar die Veränderung und Regelung der Drehzahl des Antriebsmotors. Ferner können nicht nur der Haupt-Antriebsmotor, sondern auch Nebenantriebe, insbesondere für ein Mischwerkzeug oder einen Beschickungsaufzug, eine entsprechende Drehzahlregelung enthalten. Ohne in die Mechanik des Mischers Eingriff zu nehmen, wird durch Vorgabe und/oder Regelung der Frequenz der den Antriebsmotor speisenden Spannung die Drehzahl definiert vorgegeben, wodurch zuverlässig der Mischwerksrotor und/oder das Mischwerkzeug mit der für das jeweilige Mischgut optimalen Drehzahl gefahren werden können. Der zum Einsatz gelangende Umrichter ermöglicht in zweckmäßiger Weise die Einstellung des Verlaufes des Anlaufstroms, wodurch eine Anpassung an den, insbesondere als Drehstrommotor ausgebildeten, Antriebsmotor erreicht wird. Der maximale Anlaufstrom ist auf einen vorgegebenen Wert einstellbar, wodurch nicht nur die Lebensdauer des Antriebsmotors, sondern auch der nachgeschalteten Mechanikbauteile, wie Kupplung oder Getriebe, günstig beeinflußt werden. Der Umrichter ist derart ausgelegt, daß die Anlaufszeit des Antriebsmotors unter Berücksichtigung des jeweiligen Mischgutes einstellbar ist. Schließlich wird in zweckmäßiger Weise die Beschleunigungsrampe des Drehzahlverlaufs möglichst linearisiert. Durch diese Maßnahmen werden mechanische Stöße und Überbeanspruchungen in besonders zweckmäßiger Weise auf ein Minumum reduziert, was sich besonders positiv für die Betriebsdauer sowie Wartungsintervalle und letztendlich für die Verfügbarkeit des Mischers auswirkt. Der Umrichter ermöglichst in zweckmäßiger Weise die Stromregelung für den Antriebsmotor. Schließlich ist der Umrichter für eine Gleichstromspeisung des Antriebsmotors bei Beendigung des Mischvorganges ausgebildet, wodruch Auslaufzeiten und/oder Sicherheitszeiten zum Entleeren des Mischtroges nicht unwesentlich verkürzt werden.

Weiterbildungen und besondere Ausgestaltungen der Erfindung sind in den Unteransprüchen angegeben und in der Zeichnung dargestellt.

Die Erfindung wird nachfolgend anhand eines besonderen in der Zeichnung dargestellten Ausführungsbeispiels näher erläutert, ohne daß insoweit eine Einschränkung erfolgt. Es zeigen:
- Fig.1: eine Prinzipdarstellung des Mischers,
- Fig. 2: eine Aufsicht von oben.

Fig. 1 zeigt einen Mischer, und zwar einen Tellermischer, dessen Antriebsmotor 2 unterhalb eines Mischtrogs 4 angeordnet ist. Der Antriebsmotor 2 ist über eine Gelenkwelle 6 mit einem Getriebe 8 gekoppelt, welches im Zentrum des Mischtroges in einem vom ringförmigen Mischraum 10 getrennten Raum 12 angeordnet ist. Über dem Raum 12 ist ein Mischwerksrotor 14 um eine vertikale Hochachse 16 drehbar angeordnet. Die Drehzahl des Mischwerksrotors 14 um die Hochachse 16 ist unter Berücksichtigung des Untersetzungsverhältnisses des Getriebes 8 unmittelbar abhängig von der Drehzahl der Antriebswelle 18 des Antriebsmotors 2.

Auf dem Mischwerksrotor 14 sind mehrere Mischwerkszeuge angeordnet, welche in den oben mittels eines Deckels 20 abgeschlossenen Mischraum 10 hineinragen. Ein hier rechts dargestelltes erstes Mischwerkzeug 22 ist mit dem Mischwerksrotor 14 im wesentlichen fest verbunden, wobei mittels Federn eine gewisse vertikale Bewegbarkeit gegeben ist. Das in der Zeichnung links dargestellte andere Mischwerkzeug 24 ist um eine vertikale Achse 26 drehbar im Mischwerksrotor 14 angeordnet. Die Einleitung der Drehbewegung des Mischwerkzeugs 24 um die Achse 26 erfolgt über eine Gelenkwelle 28 und ein Differentialgetriebe 30 mittels eines weiteren Antriebsmotors 32, welcher oben auf dem Deckel 20 angeordnet ist.

Ferner ist dem Mischer ein Beschickungsaufzug 34 zugeordnet, welcher entlang schrägstehenden Führungsschienen 36 verfahrbar ist, wozu oben ein weiterer elektrischer Antriebsmotor 38 vorgesehen ist.

Der elektrische Antriebsmotor 2 ist als Drehstrommotor ausgebildet und über eine elektrische Leitung 40 an einen Umrichter 42 angeschlossen. Der Eingang 44 des Umrichters 42 ist an das elektrische Netz angeschlossen und wird mit der konstanten Netzfrequenz von insbesondere 50Hz, ggfs. mit der im Ausland üblichen festen Frequenz von 60Hz eingespeist. Der Umrichter 42 enthält eine Elektronik, welche am Ausgang 46 eine Spannung mit vorgebbarer Frequenz liefert. Mittels des Umrichters 44 ist somit die Drehzahl des Antriebsmotors 2 und des Mischwerksrotors 14 regelbar. Der Umrichter 42 ist ferner derart ausgelegt, daß unter Berücksichtigung der am Mischwerksrotor angreifenden Last die Anlaufzeit vorgebbar ist, wobei in besonders zweckmäßiger Weise eine weitgehend lineare Beschleunigung erfolgt. Desweiteren ist der Umrichter 42 derart ausgelegt, daß der maximale Anlaufstrom des Antriebsmotors 2 auf einen vorgebbaren Wert einstellbar ist. Dieser Wert ist um einen vorgebbaren Faktor größer als der Nennstrom des Antriebsmotors. Dieser Faktor liegt zweckmäßig im Bereich zwischen 4 und 7, wobei sich ein Faktor zwischen 5 und 6 als besonders zweckmäßig erwiesen hat. Durch diese besondere Auslegung ist ein funktionssicherer Betrieb auch für die unteren Drehzahlbereiche gewährleistet, welche bei Mischern von besonderer Bedeutung sind. Durch die vorgeschlagene Drehzahlregelung wird selbst bei niederen Frequenzen bzw. Drehzahlen vom Antriebsmotor ein starkes Drehmoment geliefert, wodurch Betriebsstörungen zuverlässig vermieden werden. Besondere Bedeutung hat in diesem Zusammenhang die mit dem Umrichter realisierte Stromregelung. Schließlich ist der erfindungsgemäß zum Einsatz gelangende Umrichter auch für eine Gleichstromspeisung des Antriebsmotors zu dessen Abbremsung vorgesehen. Hierdurch wird in zweckmäßiger Weise nach der Beendigung des Mischvorganges eine Verkürzung der Auslaufzeit erzielt. Besondere Wartezeiten vor dem Beginn der Entleerung des Mischtroges müssen daher nicht eingehalten werden, sondern werden auf ein Minimum reduziert. Insgesamt wird durch die Vorschaltung des erfindungsgemäß ausgelegten Umrichters den Erfordernissen der Praxis entsprochen, wobei mechanische Stöße und Überbeanspruchungen bei Lastwechseln vermieden werden und optimale Mischbedingungen vorgegeben werden.

Im Rahmen der Erfindung ist ferner der zweite Antriebsmotor 32, über welchen die Drehung des Mischwerkzeuges 24 erfolgt, an den Umrichter 42 über eine Leitung 48 angeschlossen. Gleiches gilt für den weiteren Antriebsmotor 38 des Beschickungsaufzuges 34, und zwar ist hierfür die elektrische Leitung 50 vorgesehen. Damit entsprechend dem jeweiligen Betriebszustand der erforderliche Antriebsmotor mit dem Umrichter 42 gekoppelt ist bzw. von diesem getrennt ist, ist eine Schalteinheit 52 zwischen dem Umrichter 42 und den einzelnen Antriebsmotoren 2, 32, 38 geschaltet. Diese Schalteinheit 52 weist ferner einen Eingang 54 auf, welcher ebenso wie der Eingang 44 des Umrichters 42 direkt mit dem Netz gekoppelt ist. Diese Schalteinheit 52 ist in zweckmäßiger Weise derart einstellbar, daß entsprechend den jeweiligen Anforderungen die einzelnen Motoren wahlweise an den Umrichter 42 oder direkt mit dem Netz gekoppelt sind. So lassen sich problemlos bestimmte Drehzahlverhältnisse zwischen dem Mischwerksrotor 14 einerseits und dem anderen Mischwerkzeug 34 definiert vorgeben. Zum Beschicken des Mischers wird zweckmäßig der weitere Antriebsmotor 38 über die Schalteinheit 52 an den Umrichter 42 angeschlossen, um insbesondere unzulässig hohe Anfahrstromspitzen zu vermeiden. Ein zusätzlicher Schaltungsaufwand entfällt insoweit, da der grundsätzlich für den Antriebsmotor 2 des Mischwerksrotors 14 bereitgestellte Umrichter 42 für diese zusätzliche Funktion genutzt wird.

Fig. 2 zeigt eine Aufsicht von oben, wobei der Einfachheit halber die elektrischen Leitungen samt Umrichter nicht dargestellt sind. Die drei Antriebsmotoren 2, 32 und 38 sind hier ebenso zu erkennen, wie der Deckel 20 und der seitlich des Mischtroges 4 angeordnete Beschickungsaufzug 34. Der weitere Antriebsmotor 38 ist mit einer Seiltrommel 56 gekoppelt, über deren Seil 58 der Beschickungsaufzug 34 auf- und abfahrbar ist.

### Bezugszeichen

- 2: Antriebsmotor
- 4: Mischtrog
- 6: Gelenkwelle
- 8: Getriebe
- 10: Mischraum
- 12: Raum im Zentrum von 4
- 14: Mischwerksrotor
- 16: Hochachse
- 18: Antriebswelle
- 20: Deckel
- 22, 24: Mischwerkzeug
- 26: vertikale Achse von 24
- 28: Gelenkwelle
- 30: Differentialgetriebe
- 32: zweiter Antriebsmotor
- 34: Beschickungsaufzug
- 36: Führungsschiene
- 38: weiterer Antriebsmotor
- 40: elektrische Leitung
- 42: Umrichter
- 44: Eingang
- 46: Ausgang
- 48, 50: Leitung
- 52: Schalteinheit
- 54: Eingang von 52
- 56: Seiltrommel
- 58: Seil

## Patentansprüche

1. Mischer mit einem Mischtrog (4), mit einem mittels eines elektrischen Antriebsmotors (2) um eine Achse (16) drehbaren Mischwerksrotor (14) und mit wenigstens einem auf dem Mischwerksrotor (14) angeordneten und in den Mischtrog (4) hineinragenden, um eine weitere Achse (26) drehbaren Mischwerkzeug (24),
dadurch gekennzeichnet, daß zum Antreiben des drehbaren Mischwerkzeugs (24) ein zweiter elektrischer Antriebsmotor (32) vorgesehen ist,
daß ein Umrichter (42) vorgesehen ist, der an ein Netz mit fester Frequenz angeschlossen ist
und daß entweder der erste Antriebsmotor (2) oder der zweite Antriebsmotor (32) oder beide gemeinsam dem Umrichter (42) nachschaltbar sind, um entsprechend dessen Ausgangsfrequenz die Drehzahlen der Antriebsmotoren (2, 32) vorzugeben,
wobei der jeweils nicht mit dem Umrichter (42) verbundene Antriebsmotor (2, 32) direkt mit dem Netz verbunden ist.

2. Mischer nach Anspruch 1, dadurch gekennzeichnet, daß eine Schalteinheit (52) vorgesehen ist, mittels welcher die Verbindung des Umrichters (42) mit dem ersten Antriebsmotor (2) und/oder mit dem zweiten Antriebsmotor (32) durchführbar ist.

3. Mischer nach Anspruch 1 oder 2, dadurch gekennzeichnet, daß mit dem Umrichter (42) ein weiterer Motor (38) für einen Beschickungsaufzug (34) verbindbar ist.

4. Mischer nach einem der Ansprüche 1 bis 3, dadurch gekennzeichnet, daß der Umrichter (42) separat vom Mischer in einem Schaltschrank oder dergleichen angeordnet ist.

5. Mischer nach Anspruch 4, dadurch gekennzeichnet, daß in dem Schaltschrank oder dergleichen die den Antriebsmotoren (2, 32) vorgeschaltete Schalteinheit (42) angeordnet ist.

6. Mischer nach einem der Ansprüche 1 bis 5, dadurch gekennzeichnet, daß der Umrichter (42) eine Stromregelung und/oder eine Strombegrenzung enthält, welche den Anlaufstrom auf einen Wert begrenzt, welcher um einen vorgegebenen Faktor größer als der Nennstrom ist, wobei dieser Faktor insbesondere zwischen 4 bis 7 und bevorzugt zwischen 5 bis 6 groß ist.

7. Mischer nach einem der Ansprüche 1 bis 6, dadurch gekennzeichnet, daß der Umrichter (42) zum Abbremsen wenigstens eines der genannten Antriebsmotore (2, 32, 38) für eine Gleichstromspeisung derselben ausgerüstet ist.

8. Mischer nach einem der Ansprüche 1 bis 7, dadurch gekennzeichnet, daß der Antriebsmotor (32) des Mischwerkzeugs (24) über dem Mischwerksrotor (14), bevorzugt auf einem den Mischwerksrotor (14) umgebenden Deckel (20), angeordnet ist.

9. Mischer nach einem der Ansprüche 1 bis 8, dadurch gekennzeichnet, daß auf dem Mischwerksrotor (14) ein Differentialgetriebe (30) angeordnet ist, welches dem Mischwerkzeug (24) vorgeschaltet ist.

10. Mischer nach einem der Ansprüche 1 bis 9, dadurch gekennzeichnet, daß das Differentialgetriebe (30), insbesondere über eine Gelenkwelle (28), an den Antriebsmotor (32) des drehbaren Mischwerkzeugs (24) und/oder an das Getriebe (8) und/oder den Antriebsmotor (2) des Mischtrogs (4) gekoppelt ist.

## Claims

1. Mixer with a mixing trough (4), comprising a mixing rotor (14) which can be rotated about an axis (16) by means of an electric drive motor (2) and at least one mixing tool (24) which is arranged on the mixing rotor (14), projects into the mixing trough and can be rotated about a further axis (26), characterised in that a second electric drive motor (32) is provided to drive the rotating mixing tool (24), that a converter (42) connected to a fixed-frequency mains supply is provided and that either the first drive motor (2) or the second drive motor (32) or both together can be connected on the load side of the converter (42) in order to preset the speeds of the drive motors (2, 32) in accordance with its output frequency, the drive motor (2, 32) not connected to the converter (42) being connected directly to the mains.

2. Mixer according to claim 1, characterised in that a switchgear unit (52) by means of which the converter (42) can be connected to the first drive motor (2) and/or to the second drive motor (32) is provided.

3. Mixer according to claim 1 or claim 2, characterised in that a further motor (38) for a feeder skip hoist (34) can be connected to the converter (42).

4. Mixer according to one of claims 1 to 3, characterised in that the converter (42) is arranged separately from the mixer in a switchgear cubicle or the like.

5. Mixer according to claim 4, characterised in that the switchgear unit (42) connected on the line side of the drive motors (2, 32) is arranged in the switchgear cubicle or the like.

6. Mixer according to one of claims 1 to 5, characterised in that the converter (42) includes a current regulator and/or a current limiter which limits the starting current to a value which is greater than the nominal current by a predetermined factor, this factor in particular being between 4 and 7 and preferably between 5 and 6.

7. Mixer according to one of claims 1 to 6, characterised in that, in order to brake at least one of the said drive motors (2, 32, 38), the converter (42) is equipped for d.c. supply thereof.

8. Mixer according to one of claims 1 to 7, characterised in that the drive motor (32) of the mixing tool (24) is arranged above the mixing rotor (14), preferably on a cover (20) surrounding the mixing rotor (14).

9. Mixer according to one of claims 1 to 8, characterised in that a differential gear (30) connected on the line side of the mixing tool (24) is arranged on the mixing rotor (14).

10. Mixer according to one of claims 1 to 9, characterised in that the differential gear (30) is coupled in particular via a cardan shaft (28) to the drive motor (32) of the rotating mixing tool (24) and/or to the gearing (8) and/or to the drive motor (2) of the mixing trough (4).

## Revendications

1. Mélangeur comportant un bac de mélange (4), un rotor de mélangeur (14) entraîné en rotation autour d'un axe (16) au moyen d'un moteur d'entraînement électrique (2), et au moins un outil mélangeur (24) rotatif autour d'un autre axe (26), placé sur le rotor de mélangeur (14) et dépassant dans le bac de mélange (4), ***caractérisé en ce que***, pour entraîner l'outil mélangeur rotatif (24), il est prévu un deuxième moteur électrique (32), ***en ce qu***'un mutateur (42) est prévu, qui est raccordé à un réseau d'alimentation de fréquence fixe, et ***en ce que*** le premier moteur d'entraînement (2) ou le deuxième moteur d'entraînement (32) ou les deux en commun peuvent être montés en aval du mutateur (42) pour, en fonction de sa fréquence de sortie, imposer les vitesses de rotation des moteurs d'entraînement (2, 32), le moteur d'entraînement (2, 32) respectif non raccordé au mutateur (42) étant relié directement au réseau d'alimentation.

2. Mélangeur selon la Revendication 1, ***caractérisé en ce qu***'une unité de commutation (52) est prévue, au moyen de laquelle peut se faire la liaison du mutateur (42) au premier moteur d'entraînement (2) et/ou au deuxième moteur d'entraînement (32).

3. Mélangeur selon la Revendication 1 ou 2, ***caractérisé en ce qu***'un autre moteur (38) pour un élévateur de chargement (34) peut être relié au mutateur (42).

4. Mélangeur selon l'une des Revendications 1 à 3, ***caractérisé en ce que*** le mutateur (42) est placé séparé du mélangeur dans une armoire de branchement ou analogue.

5. Mélangeur selon la Revendication 4, ***caractérisé en ce que*** l'unité de commutation (42) placée en amont des moteurs d'entraînement (2, 32) est placée dans l'armoire de branchement ou analogue.

6. Mélangeur selon l'une des Revendications 1 à 5, ***caractérisé en ce que*** le mutateur (42) contient une régulation de courant et/ou une limitation de courant, qui limite le courant de démarrage à une valeur qui est supérieure d'un facteur prédéterminé au courant nominal, ce facteur étant en particulier compris entre 4 et 7, de préférence entre 5 et 6.

7. Mélangeur selon l'une des Revendications 1 à 6, ***caractérisé en ce que***, pour le freinage d'au moins l'un desdits moteurs d'entraînement (2, 32, 38), le mutateur (42) est équipé pour une alimentation en courant continu de ce même moteur.

8. Mélangeur selon l'une des Revendications 1 à 7, ***caractérisé en ce que*** le moteur d'entraînement (32) de l'outil mélangeur (24) est placé au-dessus du rotor de mélangeur (14), de préférence sur un couvercle (20) entourant le rotor de mélangeur (14).

9. Mélangeur selon l'une des Revendications 1 à 8, ***caractérisé en ce que***, sur le rotor de mélangeur (14), est placé un mécanisme différentiel (30) qui est positionné en amont de l'outil mélangeur (24).

10. Mélangeur selon l'une des Revendications 1 à 9, ***caractérisé en ce que*** le mécanisme différentiel (30), par l'intermédiaire d'un arbre articulé (28), est couplé au moteur d'entraînement (32) de l'outil mélangeur rotatif (24) et/ou au mécanisme d'engrenage (8) et/ou au moteur d'entraînement (2) du bac de mélange (4).
